# EUROPÄISCHE PATENTSCHRIFT

(11) **EP 0 975 070 B1**
(45) Veröffentlichungstag und Bekanntmachung des Hinweises auf die Patenterteilung: **26.01.2005**
(21) Anmeldenummer: 99114095.5
(22) Anmeldetag: 20.07.1999
(51) Int. Cl.: H01R 39/40

(54) **Kohlebürstenhalteranordnung**
Carbon brush holder arrangement
Arrangement de porte-balai pour balai en charbon

(30) Priorität: 21.07.1998 DE 19832618
(43) Veröffentlichungstag der Anmeldung: 26.01.2000
(73) Patentinhaber: Schunk Kohlenstofftechnik GmbH, D-35452 Heuchelheim (DE)
(72) Erfinder: Schaut, Diethard, 20013 Magenta (MI) (IT); Sommer, Gunthard, 35440 Linden (DE); Balzer, Jürgen, 35452 Heuchelheim (DE)
(74) Vertreter: Stoffregen, Hans-Herbert, Dr. Dipl.-Phys.

(56) Entgegenhaltungen:
- FR-A- 2 738 407
- US-A- 3 955 113
- US-A- 4 356 420

## Beschreibung

Die Erfindung bezieht sich auf eine Halterung für eine Kohlebürste, insbesondere bestimmt für Elektromotoren und Generatoren, umfassend ein vorzugsweise quaderförmiges die Kohlebürste axial verschiebbar aufnehmendes Gehäuse mit von der Kohlebürste zu durchsetzender stirnseitiger Öffnung, ein in dem Gehäuse angeordnetes, auf die Kohlebürste einwirkendes Federelement, dem gehäuserückseitig ein erstes Rückhalteelement zugeordnet ist, sowie ein von einer eine Ausbuchtung aufweisenden Gehäusewandung ausgehendes ins Innere des Gehäuses zumindest abschnittsweise ragendes und um eine Biegelinie biegbares zweites das Federelement zurückhaltendes Halteelement, das sich in Richtung der Gehäuserückseite erstreckt. Ferner bezieht sich die Erfindung auf ein Verfahren zur Bestückung einer Halterung mit einem Federelement und eine Kohlebürste, insbesondere zu einem Einsatz in Elektromotoren oder Generatoren bestimmt, wobei die Halterung ein vorzugsweise quaderförmiges die Kohlebürste axial verschiebbar aufnehmendes Gehäuse mit von der Kohlebürste zu durchsetzender stirnseitiger Öffnung sowie das auf die Kohlebürste einwirkende Federelement aufweist, dem gehäuserückseitig ein erstes Rückhalteelement und im stirnseitigen Bereich ein zweites Rückhalteelement zugeordnet sind, das seinerseits durch zumindest ein von einer Seitenwand des Gehäuses ausgehendes und in dieses um eine Biegelinie hineinbiegbares Element wie Fahne oder Steg gebildet wird.

Nach der DE 25 51 056 A1 ist eine Bürstenhalterung rückseitig von einer Kappe verschlossen, gegen die sich ein auf einer Kohlebürste einwirkendes Schraubenfederelement abstützt. Dem Schraubenfederelement, über das der Kohlebürste Strom zugeführt wird, ist kohlehalterstirnseitig ein von dem Stirnrand ausgehendes Rückhalteelement in Form einer Zunge zugeordnet, wodurch sichergestellt wird, dass die Kohlebürste nicht in einem Umfang verschlissen werden kann, dass das Federelement mit einem Kommutator in Wechselwirkung gelangt, wodurch dieser beschädigt werden würde. Das Rückhalteelement in Form einer Zunge wird von Schlitzen begrenzt, die bis zum Stirnrand der Gehäuseöffnung verlaufen, so dass insoweit eine Schwächung erfolgt. Die Zungen selbst verlaufen mit ihren nach innen gebogenen Enden in unmittelbarer Nähe der Kohlebürste, so dass sich elektrische Felder aufbauen können, die zu einer Funkenbildung und damit Beschädigung der Kohlebürste selbst führen können.

In der DE 36 27 491 C2 oder der DE 42 41 401 A1 werden Bürstenhalter beschrieben, bei denen Arretiermittel zum Festhalten der Kohlebürsten vorgesehen sind, um eine Montageerleichterung zu ermöglichen. Die auf die Kohlebürsten einwirkenden Federelemente selbst werden bei fixierter Kohlebürste über diese zurückgehalten.

Eine Halterung der eingangs genannten Art ist der FR-A-2 738 407 zu entnehmen. Dabei weist ein ein Federelement zurückhaltendes Halteelement mehrere Faltungen bzw. Abwicklungen auf und erstreckt sich abschnittsweise außerhalb der Kohlebürstenhalterung so dass die Gefahr eines unkontrollierten bzw. unbeabsichtigten Verbiegens des Halteelementes mit der Folge gegeben ist, dass das zurückzuhaltende Federelement gelöst wird.

Der US-A-3,955,113 ist eine Kohlebürstenhalterung zu entnehmen, die im rückseitigen Bereich der Halterung ein erstes Rückhälteelement und im stimseitigen Bereich ein zweites Halteelement aufweist, welches beabstandet zum Stirnrand der Halterung selbst verläuft.

Um ein Federelement in einer Kohlebürstenhalterung zurückzuhalten, wird nach der US-A-4,356,420 vorgeschlagen, dass die Kohlebürstenhalterung von einer Aufnahme aufgenommen ist, die abschnittsweise die Halterung zum Zurückhalten des Federelementes durchsetzt.

Der vorliegenden Erfindung liegt das Problem zu Grunde, eine Halterung sowie ein Verfahren zum Bestücken einer solchen mit einem Federelement und einer Kohlebürste so weiterzubilden, dass einerseits eine montagemäßige Vereinfachung erfolgt und andererseits die Möglichkeit besteht, die Halterung mit dem Federelement losgelöst von der Kohlebürste gewünschten Montagestationen zuzuführen, ohne dass jedoch im Vergleich zu üblicherweise benutzten Halterungen Änderungen in der Innengeometrie der Halterungen vorgenommen werden müssen, wodurch sich gegebenenfalls unerwünschte Strombahnen ausbilden könnten Auch soll eine Schwächung des kollektorseitigen Randes der Halterung unterbleiben. Ferner soll sichergestellt sein, dass ein ungewolltes bzw. unkontrolliertes Lösen des Federelements nicht erfolgen kann.

Das Problem wird erfindungsgemäß bei einer Halterung zuvor beschriebener Art dadurch gelöst, dass das zweite Halteelement im stirnseitigen Bereich des Gehäuses verläuft und ein aus der die Ausbuchtung aufweisenden Gehäusewandung freigeschnittener oder -gestanzter im Wesentlichen in einer Ebene verlaufender Abschnitt ist, der bei das Federelement haltender Position vollständig innerhalb des Gehäuses verläuft, wobei das zweite Halteelement mit seinem zu dessen Biegelinie entfernt liegenden Rand mit dem Federelement wechselwirkt.

Mit anderen Worten bildet das zweite Rückhalteelement eine Art Widerhaken gegen ein unkontrolliertes Herausgleiten des Federelementes aus dem Gehäuse der Halterung, wobei die Spitze des Widerhakens sich sowohl in Richtung der Mitte des Gehäuses als auch dessen Rückseite erstreckt. Das Rückhalteelement und die Wandung, von der das Rückhalteelement ausgeht, das ein durch Ausstanzen gebildeter Abschnitt der Wandung ist, schließen von der Rückseite des Gehäuses betrachtet einen spitzen Winkel ein.

Dabei ist insbesondere das zweite Rückhalteelement eine Fahne oder ein Lappen die bzw. der im Bereich seiner Biegelinie geschwächt sein kann. Diese Schwächung kann dadurch erzielt werden, dass die Biegelinie endseitig in Aussparungen wie Löcher übergeht. Hierdurch ist die Möglichkeit gegeben, das Rückhalteelement nicht nur problemlos in das Gehäuseinnere und zur Rückseite hin zu biegen, sondern auch dann, wenn eine Kohlebürste in das Gehäuse eingebracht werden soll, das Rückhalteelement soweit nach außen zurückzubiegen, dass der ursprüngliche Querschnitt des Gehäuses im wesentlichen unverändert bleibt, so dass sichergestellt ist, dass insbesondere der freie Randbereich des Rückhalteelementes nicht in unerwünscht geringem Abstand zu einer in der Halterung eingebrachten Kohlebürste verläuft.

Des Weiteren ist vorgesehen, dass das erste gehäuserückseitig verlaufende Rückhalteelement integraler Bestandteil der Halterung selbst ist und durch parallel zueinander verlaufende Stege gebildet ist, die ihrerseits Randabschnitte der die Ausbuchtung aufweisenden Seitenwandungen sind, die auch als Federbäuche zu bezeichnen sind. Hierdurch wird der Querschnitt der ansonsten rückseitig offenen Halterung derart begrenzt, dass die Feder, die sich bereichsweise im Bereich der Federausbuchtungen erstreckt, nicht die Stege überwinden kann, so dass das Federelement gesichert ist.

Eine alternative Lösung des der Erfindung zu Grunde liegenden Problems zeichnet sich dadurch aus, dass das zweite Halteelement ein vom kollektorseitig verlaufenden Rand einer der Gehäusewandungen ausgehender und über den Rand vorstehender Abschnitt ist, der vorzugsweise die Form einer rechteckförmigen Zunge aufweist. Insbesondere ist vorgesehen, dass jeweils ein Abschnitt mittig oder in etwa mittig von der eine Ausbuchtung aufweisenden Gehäusewandung ausgeht. Um ein einfaches Biegen des Abschnittes zu ermöglichen, ist der Abschnitt im Übergangsbereich zwischen dem Rand der Gehäusewandung und dem Abschnitt selbst durch z. B. Ausschnitte geschwächt.

In der Position, in der ein Federelement zurückgehalten wird, verläuft der Abschnitt in einer Ebene, die von kollektorseitig verlaufenden Rändern der Halterung aufgespannt wird.

Durch die alternative Lösung ist eine problemlose Federmontage und ein einfaches Handling für die Endmontage ohne Zusatzeinrichtungen möglich, ohne dass eine Schwächung der Gehäusewandungen, von denen die das Federelement zurückhaltenden Abschnitte ausgehen, erfolgt; denn die entsprechenden Abschnitte stehen über dieser Wandung vor.

Ein Verfahren zum Bestücken einer Halterung mit einem Federelement und einer Kohlebürste zuvor beschriebener Art zeichnet sich dadurch aus, dass nach Einbringen des Federelementes das zweite Rückhalteelement in Richtung sowohl Gehäusemitte als auch Gehäuserückseite in einem Umfang verbogen wird, dass das Federelement zurückgehalten wird, dass zum Einbringen der Kohlebürste zunächst das Federelement in Richtung der Rückseite des Gehäuses und in axialer Richtung verschoben wird, dass sodann das zweite Rückhalteelement nach außen derart gebogen wird, dass das Rückhalteelement in oder im wesentlichen in der Ebene der Wandung verläuft, von der das Rückhalteelement ausgeht, dass weiterhin die stirnseitige Öffnung in einem Umfang abgedeckt wird, dass ein Querschnit zur Verfügung steht, der kleiner als der des Federelementes ist, und dass anschließend die Kohlebürste in die Halterung eingebracht wird.

Dabei erfolgt das Verbiegen des Halteelementes in Richtung der Mitte des Gehäuses und dessen Rückseite von außen aus der entsprechenden das Rückhalteelement als integralen Bestandteil aufweisenden Wandung und beim Zurückbiegen des Halteelementes vom Inneren des Gehäuses aus.

Weitere Einzelheiten, Vorteile und Merkmale der Erfindung ergeben sich nicht nur aus den Ansprüchen, den diesen zu entnehmenden Merkmalen, für sich und/oder in Kombination - , sondern auch aus der nachfolgenden Beschreibung eines der Zeichnung zu entnehmenden bevorzugten Ausführungsbeispiels.

Es zeigen:
- Fig. 1: eine Kohlebürstenhalterung in Vorderansicht und vergrößerter Darstellung,
- Fig. 2: eine der Fig. 1 entsprechende Kohlebürstenhalterung in Seitenansicht,
- Fig. 3: einen Längsschnitt der Kohlebürstenhalterung gemäß Fig. 2, um 90° gedreht, mit zugeordnetem Werkzeug,
- Fig. 4: das Werkzeug gemäß Fig. 3 in Vorderansicht,
- Fig. 5: einen der Fig. 3 entsprechenden Längsschnitt mit in die Kohlebürstenhalterung eingebrachter Kohlebürste,
- Fig. 6: eine Ansicht einer alternativen Ausführungsform einer Kohlebürstenhalterung in Richtung deren Federbauch,
- Fig. 7: eine Detaildarstellung vom Randbereich der Kohlebürstenhalterung nach Fig. 6 und
- Fig. 8: eine perspektivische Darstellung der den Fig. 6 und 7 entsprechenden Ausführungsform einer Kohlebürstenhalterung.

In den Fig. 1 bis 5 sind rein prinzipiell verschiedene Darstellungen einer Halterung 10 für eine Kohlebürste 12 dargestellt, die insbesondere für Elektromotoren und Generatoren bestimmt ist. Die Halterung 10 weist ein quaderförmiges Gehäuse 14 auf, in dessen Längsrichtung die Kohlebürste 12 verschiebbar ist. Das Gehäuse 14 weist eine stirnseitige Öffnung 16 auf, die - wie die Fig. 5 verdeutlicht - von der Kohlebürste 12 durchsetzbar ist.

Das Gehäuse 14 weist des Weiteren eine rückseitige Öffnung 18 auf, die von zwei parallel zueinander verlaufenden Stegen 20, 22 bereichsweise abgedeckt ist. Die Stege 20, 22 sind Abschnitte von Seitenwandungen 24, 26 des Gehäuses 14. Die Seitenwandungen 24, 26 gehen jeweils in plane und parallel zueinander verlaufende obere und untere Wandungen 28, 30 über. Von der oberen und unteren Wandung 28, 30 des Gehäuses 14 ausgehende angrenzende Abschnitte 32, 34 bzw. 36, 38 der Seitenwandungen 24, 26 verlaufen senkrecht zu den von den Wandungen 28 und 30 und begrenzen seitlich Gehäuseinnenraumbereich 35, 37, innerhalb derer und in dem Raum 39 zwischen diesen die Kohlebürste 12 verläuft. Die Seitenwandungen 24, 26 sind außerhalb der parallelen Abschnitte 32, 34, 36, 38 ausgebaucht, bilden sogenannte Federbäuche 40, 42, um eine Spiralfeder 44 axial in dem Gehäuse verschiebbar anzuordnen, die auf die Kohlebürste 12 einwirkt.

Das Gehäuse 14 der Halterung 10 ist ein Stanzteil, das durch Falten und Strecken der Federbäuche 40, 42 und anschließendes Zusammenfügen von schwalbenschwanzförmig ineinandergreifenden Abschnitten im Bereich der Ober- oder Unterwandung 28, 30 zusammengefügt wird.

Wie des Weiteren den Figuren zu entnehmen ist, geht von der Unterseite 30 im Bereich der rückseitigen Öffnung 18 eine gegebenenfalls L-förmig abgewinkelte Anschlussfahne 44 aus, mit der eine Litze 46 der Kohlebürste 12 verbunden wird.

Die Fig. 2 verdeutlicht außerdem, dass die fluchtend in die Randabschnitte 32, 34 bzw. 36, 38 übergehenden Stege 22, 24 eine flächige Erstreckung aufweisen, die parallel zur Längsachse des Gehäuses 10 verlaufen.

Die Stege 20, 22 bilden erste rückseitige Halteelemente für das Federelement 41 und können somit als erste Federbremsen bezeichnet werden.

Um gegebenenfalls das Gehäsue 10 allein mit dem Federelement 41 zu verschiedenen Montagestationen zu transportieren bzw. eine Vormontage zu ermöglichen, ohne dass die Kohlebürste 12 selbst in dem Gehäuse 14 angeordnet sein muss, die nach dem Stand der Technik dann die Funktion einer Federbremse ausübt, wenn die Kohlebürste selbst in dem Gehäuse fixiert ist, gehen von den Federbäuchen 40, 42, also von den Seitenwandungen 24, 26 des Gehäuses 14 in das Gehäuseinnere biegbare Lappen oder Fahnen 48, 50 aus, die jeweils um eine Biegelinie 52, 53 biegbar sind, die senkrecht zur Gehäuselängsachse verläuft. Die Ausschnitte 48, 50, die die zweite Federbremse bilden, verlaufen im Ausführungsbeispiel vollständig innerhalb der jeweiligen Seitenwandung 24, 26 bzw. des Federbauches 40, 42, wodurch eine Schwächung des stirnseitigen Randes 54 der Seitenwandungen 24, 26 unterbleibt.

Ferner sind die Fahnen 48, 50 derart aus den Seitenwandungen 24, 26 ausgeschnitten, dass die Biegelinie 52, 53 stirnseitig und der biegbare Abschnitt 48, 50 gehäuserückseitig verläuft, wie dies durch die Fig. 2 verdeutlicht wird. Hierdurch besteht die Möglichkeit, durch Einwirkung auf die Lappen oder Ausschnitte 48, 50 vom Äußeren der Seitenwandung 24, 26 ausgehend (Pfeile 54, 56) mittels zum Beispiel eines Werkzeuges eine Kraft auf die Ausschnitte 48, 50 einwirken zu lassen, wodurch diese nach innen biegbar sind, wie dies die Fig. 3 zeigt.

Die so nach innen und zur Rückseite des Gehäuses 14 gebogenen Abschnitte 48, 50 bilden Widerhaken für das Federelement 41, wobei sich ein spitzer Winkel zwischen den Abschnitten 48, 50 und den Seitenwandungen bzw. Federbäuchen 40, 42 in Richtung der Rückseite ergibt.

Auch wenn grundsätzlich vorgesehen ist, dass erst dann, wenn das Federelement 41 in das Gehäuse 14 eingebracht ist, die Abschnitte 48, 50 in das Gehäuseinnere gebogen werden, so besteht aufgrund des nach innen gerichteten Verlaufs der Abschnitte 48, 50 selbstverständlich auch die Möglichkeit, dass bei nach innen gebogenen Abschnitten 48, 50 das Federelement in das Gehäuse hineingedrückt wird.

Um bei montiertem Kohlehalter 10 sicherzustellen, dass die Abschnitte 48, 50 mit ihren freien zu den Biegelinien 42, 43 entfernt liegenden Rändern 58, 60 nicht unerwünscht nahe an der Außenfläche der Kohlebürste 12 verlaufen, wodurch sich gegebenenfalls nicht-eindeutig definierte elektrische Felder ausbilden könnten, ist erfindungsgemäß vorgesehen, dass die Federbremsen, d. h. die diese bildenden Fahnen oder Abschnitte 48, 50 vor dem Einbringen der Kohlebürste 12 in Richtung der Seitenwandung 24, 26 bzw. der Federbäuche 40, 42 nach außen gebogen werden, so dass sich ein Verlauf der Abschnitte 48, 50 ergibt, der dem ursprünglichen Zustand entspricht, in dem die Abschnitte 48, 50 in der von den Seitenwandungen 24, 26 bzw. den Federbäuchen 40, 42 aufgespannten Ebenen verlaufen.

Um vor dem Einbringen der Kohlebürste 12 die Abschnitte 48, 50 nach außen zu biegen, wird von der stirnseitigen Öffnung 16 ausgehend ein Werkzeug 62 in das Gehäuse 14 eingeführt, welches einen quaderförmigen vorderen Abschnitt 64 und einen zylindrischen hinteren Abschnitt 66 aufweist. Der quaderförmige Abschnitt 64 entspricht dem Querschnitt des Gehäuses 14 zwischen der die Gehäuseoberseite und Unterseite bildenden oberen und unteren Wandung 28, 30 sowie den von diesen ausgehenden Seitenwandabschnitten 32, 34, 36, 38, ist also der Geometrie des inneren Raums 35, 37, 39 des Gehäuses 14 angepasst.

Der zylindrische Abschnitt 66 ist der Innengeometrie des Gehäuses 14 im Bereich der Federbauchwandungen 40, 42 angepasst. Wird das Werkzeug 62 in das Gehäuse 14 eingeführt, so erfasst der quaderförmige Abschnitt 64 zunächst das Federelement 41 im Bereich zwischen den Abschnitten 32, 34, 36, 38 der Seitenwandungen 24, 26, so dass beim axialen Hineinschieben des Werkzeuges 42 das Federelement 41 in Richtung der Rückseite zusammengedrückt wird. Sodann wirkt der zylindrische Abschnitt 64 des Werkzeugs 62 vom Inneren des Gehäuses 14 auf die Ausschnitte 48, 50 mit der Folge, dass diese in Richtung der Federbäuche 40, 42 nach außen gebogen werden, um eine Endposition einzunehmen, wie diese der Fig. 5 zu entnehmen ist.

Um beim Zurückziehen des Werkzeuges 62 sicherzustellen, dass das Federelement 41 nicht herausgleiten kann, sind Schieberelemente 68, 70 vorgesehen, die in entsprechendem Umfang die stirnseitige Öffnung 16 verschließen. Anschließend kann zwischen den zwischen den Schieberelementen 68, 70 freigelassenen Spalt die Kohlebürste 12 eingeführt werden, die sich bis in den Bereich 35, 37 zwischen den Abschnitten 32, 36 und 34, 38 der Seitenwandungen 24, 26 hineinerstreckt, so dass infolgedessen beim Einführen der Kohlebürste entsprechend das Federelement 41 mitgenommen wird.

Um ein problemloses Verbiegen der Lappen oder Fahnen 48, 50 zu ermöglichen, sind deren Biegelinien 52, 53 insbesondere durch endseitige Löcher 53, 57 geschwächt.

In den Fig. 6 bis 8 ist eine alternative Ausführungsform einer Kohlebürstenhalterung 74 dargestellt, die aus einem quaderförmigen Gehäuse mit parallel zueinander verlaufenden Seitenwandungen 76, 78 einerseits und Seitenwandungen 80, 82 andererseits besteht, wobei letztere sogenannte Federbäuche 84, 86 aufweisen, um ein innerhalb der Halterung 74 und auf eine nicht dargestellte Kohlebürste einwirkendes Federelement 88 axial verschieben zu können. Insoweit wird auf die zuvor erläuterte Ausführungsform verwiesen.

Die Halterung 74 weist rückseitig erste als Stege 90 ausgebildete Federrückhalteelemente auf, die einen Verlauf bzw. eine Geometrie aufweisen können, wie die Stege 20, 22 der Halterung 10. Kollektorseitig weisen die Wandungen 80, 82 über den kollektorseitigen Rand 92, 94 vorstehende zungenförmige Abschnitte 96, 98 auf, die zusammen mit den Wandungen 76, 78, 80, 82 als Einheit ausgestanzt werden. Die Zungen oder Abschnitte 96, 98 stehen erwähntermaßen über den kollektorseitigen Längsrändem 92, 94 vor, so dass die Seitenwandungen 80, 82 bzw. die Federbäuche 84, 86 in diesem Bereich nicht geschwächt werden.

Um die Zungen 96, 98 nach Einbringen der Schraubenfeder 88 aufeinanderzu zu biegen und somit eine Rückhaltung oder Federbremse für das Federelement 88 zu bilden, sind die Zungen 96, 98 im Übergangsbereich zu den kollektorseitigen Rändern 92, 94 durch Einkerbungen 100, 102 geschwächt, wie dies anhand der Fig. 7 verdeutlicht wird.

Um die Halterung 74 mit dem Federelement 88 hantieren zu können, ist es nur noch erforderlich, dass die Zungen 96, 98 derart aufeinanderzu gebogen werden, dass diese vorzugsweise in einer Ebene verlaufen, die von den kollektorseitigen Rändern 92, 94 aufgespannt wird, in der gegebenenfalls auch die Wandungen 76, 78 mit ihren kollektorseitigen Rändern 104, 106 verlaufen.

## Patentansprüche

1. Halterung (10) für eine Kohlebürste (12), insbesondere bestimmt für Elektromotoren und Generatoren, umfassend ein vorzugsweise quaderförmiges, die Kohlebürste axial verschiebbar aufnehmendes Gehäuse (14) mit von der Kohlebürste zu durchsetzender stirnseitiger Öffnung (16), ein in dem Gehäuse angeordnetes, auf die Kohlebürste einwirkendes Federelement (41), dem gehäuserückseitig ein erstes Rückhalteelement (20, 22) zugeordnet ist, sowie ein von einer eine Ausbuchtung aufweisenden Gehäusewandung ausgehendes ins Innere des Gehäuses zumindest abschnittsweise ragendes und um eine Biegelinie biegbares zweites das Federelement zurückhaltendes Halteelement, das sich in Richtung der Gehäuserückseite erstreckt,
**dadurch gekennzeichnet,**
**dass** das zweite Halteelement (48, 50) im stirnseitigen Bereich des Gehäuses (14) verläuft und ein aus der die Ausbuchtung (40, 42) aufweisenden Gehäusewandung freigeschnittener oder -gestanzter im Wesentlichen in einer Ebene verlaufender Abschnitt ist, der bei das Federelement (41) haltender Position vollständig innerhalb des Gehäuses verläuft, wobei das zweite Halteelement mit seinem zu dessen Biegelinie (52, 53) entfernt liegenden Rand (58, 60) mit dem Federelement wechselwirkt.

2. Halterung (10) für eine Kohlebürste (12) nach Anspruch 1,
**dadurch gekennzeichnet,**
**dass** das zweite Rückhalteelement (48, 50) eine Fahne oder ein Lappen ist.

3. Halterung (10) für eine Kohlebürste (12) nach Anspruch 1 oder 2,
**dadurch gekennzeichnet,**
**dass** der das zweite Halteelement bildende zweite Abschnitt (48, 50) im Bereich seiner Biegelinie (52, 53) geschwächt ist, wobei insbesondere die Biegelinie in ihren Enden in vorzugsweise kreisförmige Aussparungen wie Löcher (55, 57) übergeht.

4. Halterung (10) nach zumindest einem der vorhergehenden Ansprüche,
**dadurch gekennzeichnet,**
**dass** bei in das Innhere des Gehäuses (14) und dessen Rückseite sich erstreckendem zweiten Halteelement (48, 50) dieses mit der Wandung (40, 42), aus dem das Rückhalteelement freigeschnitten ist, einen spitzen Winkel einschließt, betrachtet in Richtung der Gehäuserückseite.

5. Halterung (10) nach zumindest einem der vorhergehenden Ansprüche
**dadurch gekennzeichnet,**
**dass** von gegenüberliegenden Wandungen (40, 42), insbesondere Ausbuchtungen aufweisenden Wandungen jeweils ein zweites Halteelement (48, 50) ausgeht.

6. Halterung (10) nach zumindest einem der vorhergehenden Ansprüche,
**dadurch gekennzeichnet,**
**dass** bei in dem Gehäuse (14) eingebrachter Kohlebürste (14) das zweite Halteelement (48, 50) mit seinem zur Biegelinie (52, 53) entfernt liegenden freien Rand (58, 40) in oder in etwa einer Ebene liegt, die von der Seitenwandung (40, 42) aufgespannt ist, von der das zweite Halteelement (48, 50) ausgeht.

7. Halterung (10) nach zumindest einem der vorhergehenden Ansprüche,
**dadurch gekennzeichnet,**
**dass** das erste Halteelement (20, 22) integral mit dem Gehäuse (14) und vorzugsweise als zwei parallel zueinander verlaufende Stege (20, 22) ausgebildet ist, wobei insbesondere die Stege Abschnitte der Seitenwandungen (24, 26) sind.

8. Halterung (74) für eine Kohlebürste, insbesondere bestimmt für Elektromotoren und Generatoren, umfassend ein vorzugsweise quaderförmiges, die Kohlebürste axial verschiebbar aufnehmendes Gehäuse mit von der Kohlebürste zu durchsetzender stirnseitiger Öffnung, ein in dem Gehäuse angeordnetes, auf die Kohlebürste einwirkendes Federelement (88), dem gehäuserückseitig ein erstes Rückhalteelement (90) zugeordnet ist, sowie ein im stirnseitigen Bereich angeordnetes von zumindest einer Gehäusewandung (80, 82), insbesondere einer eine Ausbuchtung (84, 86) aufweisende Gehäusewandung ausgehendes ins Innere des Gehäuses ragendes und um eine Biegelinie biegbares zweites das Federelement zurückhaltendes Halteelement (96, 98),
**dadurch gekennzeichnet,**
**dass** das zweite Halteelement (96, 98) ein vom kollektorseitig verlaufenden Rand (92, 94) einer der Gehäusewandungen (80, 82) ausgehender und über den Rand vorstehender Abschnitt ist.

9. Halterung nach Anspruch 8,
**dadurch gekennzeichnet,**
**dass** der Abschnitt (96, 98) eine rechteckförmige Zungenform aufweist.

10. Halterung nach Anspruch 8 oder 9,
**dadurch gekennzeichnet,**
**dass** jeweils ein Abschnitt (96, 98) mittig oder im Wesentlichen mittig von der eine Ausbuchtung (84, 86) aufweisenden Gehäusewandung (80, 82) ausgeht, wobei insbesondere der Abschnitt gehäusewandrandseitig geschwächt ist.

11. Halterung nach zumindest einem der vorhergehenden Ansprüche,
**dadurch gekennzeichnet,**
**dass** der Abschnitt (96, 98) bei das Federelement (98) zurückhaltender Position in einer Ebene verläuft, die von kollektorseitig verlaufenden Rändern (92, 94) der Halterung (74) aufgespannt ist.

12. Verfahren zur Bestückung einer Halterung mit einem Federelement und einer Kohlebürste, insbesondere zu einem Einsatz in Elektromotoren oder Generatoren bestimmt, wobei die Halterung ein vorzugsweise quaderförmiges die Kohlebürste axial verschiebbar aufnehmendes Gehäuse mit von der Kohlebürste zu durchsetzender stirnseitiger Öffnung sowie das auf die Kohlebürste einwirkende Federelement aufweist, dem gehäuserückseitig ein erstes Rückhalteelement und im stirnseitigen Bereich ein zweites Rückhalteelement zugeordnet sind, das seinerseits durch zumindest ein von einer Seitenwand des Gehäuses ausgehendes und in dieses um eine Biegelinie hineinbiegbares Element wie Fahne oder Steg gebildet wird,
**dadurch gekennzeichnet,**
**dass** nach Einbringen des Federelementes das zweite Rückhalteelement in Richtung sowohl Gehäusemitte als auch Gehäuserückseite in einem Umfang verbogen wird, dass das Federelement zurückgehalten wird, dass zum Einbringen der Kohlebürste zunächst das Federelement in Richtung der Rückseite des Gehäuses und in axialer Richtung verschoben wird, dass sodann das zweite Rückhalteelement nach außen derart gebogen wird, dass das Rückhalteelement in oder im Wesentlichen in der Ebene der Wandung verläuft, von der das Rückhalteelement ausgeht, dass weiterhin die stirnseitige Öffnung in einem Umfang abgedeckt wird, dass ein Querschnite zur Verfügung steht, der kleiner als der des Federelementes ist, und dass anschließend die Kohlebürste in die Halterung eingebracht wird.

13. Verfahren nach Anspruch 12,
**dadurch gekennzeichnet,**
**dass** das Verbiegen des Halteelementes in Richtung der Mitte des Gehäuses und dessen Rückseite von außen aus der entsprechenden das Rückhalteelement als integralen Bestandteil aufweisenden Wandung und beim Zurückbiegen des Halteelementes vom Inneren des Gehäuses aus erfolgt.

## Claims

1. Holder (10) for a carbon brush (12), intended, in particular, for electromotors and generators, comprising a housing (14) that is preferably parallel-piped and receives the carbon brush in an axially displaceable manner, having a front-side aperture (16) to be penetrated by the carbon brush, a spring element (41) that is arranged in the housing and acts on the carbon brush, a first retaining element (20, 22) that is associated with said spring element on the back of the housing, and a second holding element that issues from a housing wall exhibiting a bulging, protrudes inside the housing, at least in certain sections, may be bent about a bending line, retains the spring element and extends in the direction of the back of the housing, **characterised in that** the second holding element (48, 50) extends in the front-side region of the housing (14) and is a portion that is cut or punched free from the housing wall exhibiting the bulging (40, 42), extends substantially in a plane and, in the spring element (41) holding position, extends entirely within the housing, the edge (58, 60) of the second holding element that is remote from the bending line (52, 53) thereof interacting with the spring element.

2. Holder (10) for a carbon brush (12) according to claim 1, **characterised in that** the second retaining element (48, 50) is a lug or a lobe.

3. Holder (10) for a carbon brush (12) according to either claim 1 or claim 2, **characterised in that** the second portion (48, 50) forming the second holding element is weakened in the region of its bending line (52, 53), the bending line merging, in particular, at its ends with preferably circular recesses, such as holes (55, 57).

4. Holder (10) according to at least one of the preceding claims, **characterised in that** when the second holding element (48, 50) extends inside the housing (14) and the back thereof, said element encompasses an acute angle with the wall (40, 42) from which the retaining element is cut free, viewed in the direction of the back of the housing.

5. Holder (10) according to at least one of the preceding claims, **characterised in that** a respective second holding element (48, 50) issues from opposing walls (40, 42), in particular walls exhibiting bulgings.

6. Holder (10) according to at least one of the preceding claims, **characterised in that** when the carbon brush (12) is introduced in the housing (14), the free edge (58, 40) of the second holding element (48, 50) that is remote from the bending line (52, 53) is in, or is substantially in, a plane that is mounted by the side wall (40, 42) from which the second holding element (48, 50) issues.

7. Holder (10) according to at least one of the preceding claims, **characterised in that** the first holding element (20, 22) is integral with the housing (14) and is preferably configured as two webs (20, 22) extending parallel to each other, the webs being, in particular, portions of the side walls (24, 26).

8. Holder (74) for a carbon brush, intended, in particular, for electromotors and generators, comprising a housing that is preferably parallel-piped and receives the carbon brush in an axially displaceable manner, having a front-side aperture to be penetrated by the carbon brush, a spring element (88) that is arranged in the housing and acts on the carbon brush, a first retaining element (90) that is associated with said spring element on the back of the housing, and a second holding element (96, 98) that is arranged in the front-side region, issues from at least one housing wall (80, 82), in particular a housing wall exhibiting a bulging (84, 86), protrudes inside the housing, may be bent about a bending line and retains the spring element, **characterised in that** the second holding element (96, 98) is a portion that issues from the edge (92, 94), extending from the side of the collector, of one of the housing walls (80, 82) and protrudes above the edge.

9. Holder according to claim 8, **characterised in that** the portion (96, 98) has a rectangular tongue shape.

10. Holder according to either claim 8 or claim 9, **characterised in that** a respective portion (96, 98) issues from the centre, or substantially from the centre, of the housing wall (80, 82) exhibiting a bulging (84, 86), the portion being weakened, in particular, on the side of the housing wall edge.

11. Holder according to at least one of the preceding claims, **characterised in that**, in the spring element (98) retaining position, the portion (96, 98) extends in a plane that is mounted by edges (92, 94), extending from the side of the collector, of the holder (74).

12. Method for equipping a holder with a spring element and a carbon brush, intended, in particular, for use in electromotors or generators, the holder comprising a housing that is preferably parallel-piped and receives the carbon brush in an axially displaceable manner, having a front-side aperture to be penetrated by the carbon brush, and the spring element acting on the carbon brush, a first retaining element, on the back of the housing, and a second retaining element, in the front-side region, being associated with said spring element, which retaining element is, in turn, formed by at least one element, such as a lug or web, that issues from a side wall of the housing and may be bent into said housing about a bending line, **characterised in that**, after the spring element has been introduced, the second retaining element is bent to an extent, in the direction of both the centre and the back of the housing, **in that** the spring element is retained, **in that**, in order to introduce the carbon brush, the spring element is initially displaced in the direction of the back of the housing and in the axial direction, **in that** the second retaining element is then bent outwards such that the retaining element extends in, or substantially in, the plane of the wall from which the retaining element issues, **in that**, furthermore, the front-side aperture is covered to an extent, **in that** a cross-section is available that is smaller than that of the spring element, and **in that** the carbon brush is subsequently introduced into the holder.

13. Method according to claim 12, **characterised in that** the holding element is bent in the direction of the centre of the housing and the back thereof from outside, from the corresponding wall comprising the retaining element as an integral component, and from inside the housing when the holding element is bent back.

## Revendications

1. Montage (10) pour un balai de charbon (12), destinée en particulier aux moteurs électriques et aux générateurs, comprenant un boîtier (14) de préférence parallélépipédique recevant le balai de charbon de manière coulissante axialement avec une ouverture frontale (16) traversée par le balai de charbon, un élément de ressort (41) agissant sur le balai de charbon monté dans le boîtier, auquel est associé au dos du boîtier un premier élément de retenue (20, 22), ainsi qu'un deuxième élément de maintien retenant l'élément de ressort, sortant d'une paroi de boîtier présentant un renflement, pénétrant au moins partiellement à l'intérieur du boîtier et pouvant fléchir selon une ligne de fléchissement, et qui s'étend en direction de la face arrière du boîtier,
**caractérisé en ce que**
le deuxième élément de maintien (48, 50) court dans la région frontale du boîtier (14) et est un segment courant sensiblement dans un plan, découpé ou matricé dans la paroi de boîtier présentant le renflement (40, 42), qui, dans la position de maintien de l'élément de ressort (41), court entièrement à l'intérieur du boîtier, le deuxième élément de maintien interagissant avec l'élément de ressort avec son bord (58, 60) éloigné de sa ligne de fléchissement (52, 53).

2. Montage (10) pour un balai de charbon (12) selon la revendication 1,
**caractérisé en ce que**
le deuxième élément de retenue (48, 50) est une ailette ou une patte.

3. Montage (10) pour un balai de charbon (12) selon la revendication 1
ou 2,
**caractérisé en ce que**
le deuxième segment (48, 50) formant le deuxième élément de maintien est affaibli dans la région de sa ligne de fléchissement (52, 53), la ligne de fléchissement aboutissant en particulier à ses extrémités à des évidements de préférence circulaires tels que des trous (55, 57).

4. Montage (10) selon au moins une des revendications précédentes,
**caractérisé en ce que**
lorsque le deuxième élément de maintien (48, 50) s'étend à l'intérieur du boîtier (14) et vers sa face arrière, ce dernier forme un angle aigu avec la paroi (40, 42) dans laquelle l'élément de retenue est découpé, si on le considère en direction de la face arrière du boîtier.

5. Montage (10) selon au moins une des revendications précédentes,
**caractérisé en ce qu'**
un deuxième élément de maintien (48, 50) sort de chacune des parois opposées (40, 42), en particulier des parois présentant des renflements.

6. Montage (10) selon au moins une des revendications précédentes,
**caractérisé en ce que**
lorsque le balai de charbon (12) est inséré dans le boîtier (14), le deuxième élément de maintien (48, 50) se trouve avec son bord libre (58, 40) distant de la ligne de fléchissement dans ou à peu près dans un plan qui est développé par la paroi latérale (40, 42) dont sort le deuxième élément de maintien (48, 50).

7. Montage (10) selon au moins une des revendications précédentes,
**caractérisé en ce que**
le premier élément de maintien (20, 22) est intégré avec le boîtier (14) et de préférence sous la forme de deux barrettes (20, 22) parallèles, les barrettes étant en particulier des sections des parois latérales (24, 26).

8. Montage (74) pour un balai de charbon, destiné en particulier aux moteurs électriques et aux générateurs, comprenant un boîtier de préférence parallélépipédique recevant le balai de charbon de manière coulissante axialement avec une ouverture frontale traversée par le balai de charbon, un élément de ressort (88) agissant sur le balai de charbon monté dans le boîtier, auquel est associé au dos du boîtier un premier élément de retenue (90), ainsi qu'un deuxième élément de maintien (96, 98) retenant l'élément de ressort, disposé dans la région frontale d'au moins une paroi de boîtier (80, 82), en particulier sortant d'une paroi de boîtier présentant un renflement (84, 86), pénétrant à l'intérieur du boîtier et pouvant fléchir selon une ligne de fléchissement,
**caractérisé en ce que**
le deuxième élément de maintien (96, 98) est une section sortant du bord (92, 94) courant du côté collecteur d'une des parois de boîtier (80, 82) et dépassant le bord.

9. Montage selon la revendication 8,
**caractérisé en ce que**
la section (96, 98) présente la forme d'une languette rectangulaire.

10. Montage selon la revendication 8 ou 9,
**caractérisé en ce qu'**
un segment (96, 98) sort au milieu ou sensiblement au milieu d'une paroi de boîtier (80, 82) présentant un renflement (84, 86), le segment étant en particulier affaibli du côté du bord de la paroi de boîtier.

11. Montage selon au moins une des revendications précédentes,
**caractérisé en ce qu'**
en position de retenue de l'élément de ressort (98), le segment (96, 98) court dans un plan qui est développé par les bords (92, 94) du montage (74) courant du côté du collecteur.

12. Procédé pour équiper un montage avec un élément de ressort et un balai de charbon, destiné en particulier à être inséré dans des moteurs électriques et des générateurs, le montage présentant un boîtier de préférence parallélépipédique recevant le balai de charbon de manière coulissante axialement avec une ouverture frontale traversée par le balai de charbon ainsi que l'élément de ressort agissant sur le balai de charbon, auquel sont associés au dos du boîtier un premier élément de retenue et dans la région frontale un deuxième élément de retenue qui est formé pour sa part d'au moins un élément tel qu'une ailette ou une barrette sortant d'une paroi latérale du boîtier et pénétrant dans ce dernier selon une ligne de fléchissement, **caractérisé en ce qu'**
après l'insertion de l'élément de ressort, le deuxième élément de retenue est fléchi sur une périphérie en direction aussi bien du milieu du boîtier que de la face arrière du boîtier, l'élément de ressort est retenu, pour l'insertion du balai en carbone l'élément de ressort coulisse d'abord en direction de la face arrière du boîtier et dans la direction axiale, le deuxième élément de retenue est alors fléchi vers l'extérieur de telle sorte que l'élément de retenue court dans ou sensiblement dans le plan de la paroi de laquelle sort l'élément de retenue, en outre l'ouverture frontale est obturée sur une périphérie, avec une section transversale plus petite que l'élément de ressort, et ensuite le balai de charbon est inséré dans le montage.

13. Procédé selon la revendication 12,
**caractérisée en ce que**
le fléchissement de l'élément de maintien en direction du milieu du boîtier et de sa face arrière se fait de l'extérieur à partir de la paroi correspondante présentant l'élément de retenue qui en fait partie intégrante, et lors de la flexion en retour de l'élément de maintien de l'intérieur du boîtier.
